# FASCICULE DE BREVET EUROPEEN

(11) **EP 0 463 933 B1**
(45) Date de publication et mention de la délivrance du brevet: **29.03.1995**
(21) Numéro de dépôt: 91401646.4
(22) Date de dépôt: 18.06.1991
(51) Int. Cl.: E04F 15/22, E04F 15/02

(54) **Sous-couche pour la pose de carreaux ou carrelages**
Unterschicht für das Verlegen von Fliesen oder Fliesenbelägen
Underlayer to lay slabs or tiling

(30) Priorité: 25.06.1990 FR 9007950
(43) Date de publication de la demande: 02.01.1992
(73) Titulaire: SIPLAST S.A., F-75680 Paris Cédex 14 (FR)
(72) Inventeur: Fabvier, Bruno, F-92200 Neuilly (FR); Gerby, Claude, F-78330 Fontenay Le Fleury (FR); Maillet, Jean-Claude, F-95210 Saint-Gratien (FR)
(74) Mandataire: Armengaud Ainé, Alain

(56) Documents cités:
- EP-A- 0 278 584
- FR-A- 2 378 918
- FR-A- 2 521 621
- GB-A- 445 811

## Description

La présente invention est relative à une sous-couche adaptée à la pose directe de carreaux ou carrelages sur une dalle de support, notamment en béton précontraint.

Lors de la construction de locaux, en particulier à usage d'habitation ou autres, il est fréquent d'équiper les rez-de-chaussée des bâtiments sur tout ou partie de leur surface avec du carrelage.

Or, l'expérience montre que, sans précaution particulière, notamment si le retrait du béton après coulée de la dalle formant support, n'est pas complètement achevé, des désordres apparaissent. Ils consistent en un décollement ou une fissuration du carrelage.

Il est fréquent que, fixé à nouveau, le carrelage se désolidarise une nouvelle fois de son support apportant ainsi la preuve qu'il se passe à l'interface carrelage dalle des phénomènes physiques que le mortier de carrelage ne peut absorber. Même si la dalle est recouverte d'une chape de mortier d'épaisseur notable dans laquelle sont scellés les carreaux, on démontre par un modèle mathématique que le retrait du béton se traduit à l'interface entre la chape et le carrelage par une contrainte de cisaillement.

Cet effet préjudiciable est moins sensible lorsque les carreaux sont scellés dans une chape de mortier, mais la construction ne permet pas toujours de disposer au-dessus de la dalle d'une épaisseur libre acceptable.

L'effet préjudiciable est plus perceptible lorsque les carreaux ne sont plus scellés mais simplement collés notamment au moyen d'une couche de collage, en mortier colle disposée au-dessus de la dalle de béton, et cela d'autant plus que les carreaux sont de plus grande dimension.

La mise en place des carreaux par collage constituerait un procédé plus satisfaisant en raison de la rapidité de pose qu'il procure. Cependant, dans l'état actuel des règles de l'art (Cahiers de prescriptions techniques), la pose par collage est interdite sur de nombreux supports en béton ou béton précontraint, en particulier sur les dalles des maisons individuelles pour limiter des dommages quasi systématiques.

Or, lorsque la dimension des carreaux augmente, le scellement devient une pratique impossible, on ne peut, en effet, obtenir une assise parfaite du carreau de grande dimension par battage, sans risque de le briser, ce qui rend plus nécessaire encore la mise au point d'une technique de collage telle que la propose la présente invention.

Le brevet britannique GB-A- 445 811 illustre une sous-couche de liaison entre une dalle ou support en béton, le cas échéant précontraint, et une surface de revêtement formée par des carreaux ou similaires, dans laquelle on dispose entre la surface de béton et les carreaux une épaisseur composite constituée d'un feutre bitumineux, d'un revêtement d'asphalte, d'une couche mince de bitume et enfin d'une dispersion de particules de liège ou matériau analogue, avec un revêtement granulaire du genre sable ou autre, réalisant un accrochage des particules de liège sur la surface inférieure des carreaux.

Une telle réalisation vise à assurer une meilleure liaison entre le support en béton et la couche de carreaux en procurant un ensemble mieux résistant et mieux isolant, notamment d'un point de vue acoustique. Toutefois, une telle structure est complexe, difficile à mettre en oeuvre et ne permet pas d'encaisser les contraintes de cisaillement à l'interface entre ce support et la couche, en permettant d'éliminer les inconvénients qui découlent du retrait inéluctable du support de béton.

Le FR-A- 2.378.918 décrit également une sous-couche entre une dalle de support en béton et une surface de revêtement formée de carreaux, avec mise en place entre ces deux éléments d'un mortier de collage incorporant une certaine quantité de résine. Néanmoins et là encore, le résultat obtenu n'est pas parfaitement satisfaisant, l'amélioration phonique et thermique créée ne permettant pas de limiter les contraintes de cisaillement créées, le module d'élasticité de la couche intermédiaire étant non négligeable.

La présente invention a pour objet une sous-couche pour la pose de carreaux ou d'un carrelage analogue, qui évite les inconvénients des solutions classiques, en permettant à la fois une pose facile de ce carrelage au moyen d'une substance de collage appropriée et un affaiblissement satisfaisant de la contrainte de cisaillement à l'interface entre la sous-couche et le carrelage.

A cet effet et dans un premier mode de réalisation, la sous-couche de liaison considérée, apte notamment à être disposée entre une dalle ou support en béton ou béton précontraint et une surface de revêtement formée par les carreaux jointifs et juxtaposés d'un carrelage ou analogue, constituée par un matériau bitumineux sur lequel est disposée une couche mince d'un mortier de collage, sur laquelle est ensuite directement posé le carrelage, se caractérise en ce que le matériau bitumineux est un bitume fluxé présentant un faible module d'élasticité, propre à constituer une zone de rupture ou d'affaiblissement pour la transmission des contraintes de la dalle vers le carrelage et est revêtu sur sa face recevant la couche mince de mortier de collage d'une dispersion d'un granulé minéral, du type diorite, quartzite, silice ou analogue.

Selon une caractéristique complémentaire, le matériau bitumineux comporte dans sa face venant au contact de la dalle de béton, une couche mince adhésive, facilitant sa liaison avec la surface de la dalle.

Par ailleurs et de façon en elle-même connue, la couche mince adhésive peut être revêtue d'un film de protection anti-adhérent en plastique, du type polyéthylène ou en papier siliconé, apte à être retiré de la couche d'adhésif avant application de la couche de matériau bitumineux sur la dalle de béton. Le cas échéant, une couche intermédiaire peut être disposée entre la dalle et la couche en matériau bitumineux.

Dans un autre mode de réalisation, le matériau de la sous-couche est constitué par un mortier de collage incorporant dans une proportion convenable une émulsion d'une résine, celle-ci comportant du ciment dans une proportion donnée, permettant l'absorption de l'eau excédentaire par réaction d'hydratation de ce ciment, en facilitant ainsi la pose du carrelage. Avantageusement, la résine utilisée est une résine formée d'un copolymère acrylovinylique.

D'autres caractéristiques d'une sous-couche pour la pose de carreaux ou carrelages sur un dalle de béton précontraint apparaîtront encore à travers la description qui suit de deux exemples de réalisation, donnés à titre indicatif et non limitatif, en référence au dessin annexé sur lequel :
- La Figure 1 est une vue en coupe et en perspective partielle d'une dalle de béton recouverte d'une surface en carrelage, celui-ci étant mis en place selon la pratique habituelle.
- Les Figures 2 et 3 sont des vues également en coupe et en perspective partielle de sous-couches résilientes selon l'invention, correspondant à deux variantes de réalisation de cette dernière.

Sur la Figure 1, la référence 1 désigne la partie supérieure d'une dalle en béton armé ou précontraint destinée notamment à constituer le plancher d'une maison d'habitation ou d'un local analogue, avec mise en place sur le dessus de la dalle d'un revêtement de carrelage 2 constitué, de façon en soi tout à fait classique, de carreaux jointifs et juxtaposés 3. Selon la pratique habituelle pour la pose d'un tel carrelage, on dépose sur la dalle 1 une couche épaisse 4 constituant une chape en mortier, dans laquelle les carreaux sont scellés en étant placés un par un à la surface de la chape, en les juxtaposant selon le dessin du carrelage à réaliser et les dimensions relatives de ces carreaux. De façon classique, les carreaux comportent dans leur face venant en contact avec le mortier de scellement une surface 5 non régulière et en particulier non plane, afin de faciliter le fluage du mortier dans les parties en creux ainsi présentées et solidariser parfaitement chaque carreau de la chape en assurant une parfaite horizontalité du revêtement.

On constate cependant, pour les raisons déjà précisées, que si le retrait du béton de la dalle 1 n'est pas achevé de façon pratiquement complète, se produit à l'interface entre le carrelage 2 et la chape de mortier 4, des contraintes de cisaillement qui sont d'autant plus importantes que l'épaisseur de la chape est plus faible et surtout que les efforts de compression créés dans la dalle de béton consécutivement au retrait de ce dernier, sont plus grands. Or, selon les nécessités de la construction, il n'est pas toujours possible de réserver au-dessus de la dalle une hauteur de seuil suffisante pour la mise en place d'une chape épaisse. En outre, dans un souci de rentabilité de l'opération, il est préférable de procéder à la mise en place du carrelage en utilisant une technique de collage des carreaux, ceci d'autant plus que les dimensions de ces derniers sont elles-mêmes importantes. Dans ces conditions, les contraintes de cisaillement se produisent à l'interface 6 entre la chape et le carrelage 2 et deviennent telles qu'elles dépassent la résistance du mortier de collage utilisé dans une telle technique, en produisant inéluctablement des soulèvements ou fissures du carrelage qui se décolle du mortier, la libération des contraintes pouvant en outre s'accompagner d'un bruit d'explosion particulièrement gênant.

Conformément à l'invention, on réalise la mise en place du carrelage sur la dalle de béton en interposant entre eux une sous-couche résiliente 7, sur laquelle les carreaux 3 peuvent être directement collés selon la technique habituelle, et dont les Figures 2 et 3 illustrent respectivement deux variantes de réalisation.

Dans l'exemple illustré sur la Figure 2, la sous-couche résiliente 7 est constituée par un matériau bitumineux 8 et notamment un bitume fluxé approprié, présenté en plaques ou en rouleaux et qui peut être ainsi directement mis en place sur la dalle de béton 1. Avantageusement, la couche de bitume comporte dans sa surface dirigée vers le carrelage un revêtement 9 d'un granulé minéral, du genre diorite, quartzite, silice ou autre, permettant un bon accrochage sur la couche d'une faible épaisseur 10 d'un mortier de collage classique, sur laquelle les carreaux 3 du carrelage 2 sont ensuite disposés, conformément à la pratique habituelle. De préférence également, la sous-couche 7 comporte, sous la couche de bitume 8, un revêtement adhésif 11 qui facilite la mise en place sur la dalle de béton 1 et la solidarisation avec celle-ci de la couche déposée. De façon habituelle, le revêtement adhésif peut être protégé par un film plastique (non représenté) en polyéthylène ou en papier siliconé, ce film étant retiré avant la mise en place de la couche de bitume sur la dalle.

Dans la variante illustrée sur la Figure 3, la sous-couche 7 est constituée par une épaisseur 12 d'un mortier de collage souple au sein de laquelle est dispersée une quantité appropriée d'une résine polymérisable, notamment du genre copolymère acrylovinylique, à laquelle est en outre ajoutée un certaine quantité de ciment, ce dernier contribuant d'une part à l'absorption de l'eau excédentaire dans la sous-couche par hydratation du ciment, et également à la fixation du carrelage. En effet, la pose de ce dernier à l'aide de la seule résine, poserait un problème de l'évacuation de l'eau d'émulsion qui resterait prisonnière entre le support et le carrelage et ne pourrait s'évacuer qu'au bout d'un temps très long, non compatible avec les contraintes de mise en oeuvre habituelles.

On réalise ainsi une sous-couche résiliente permettant la pose facile et sûre d'un carrelage sur une dalle de béton, dont les caractéristiques permettent d'affaiblir de façon significative, voire d'éliminer les contraintes de cisaillement à l'interface entre ce carrelage et la sous-couche, et par suite de s'affranchir des inconvénients qui résultent d'un retrait non définitif du béton. Une telle sous-couche est d'un prix de revient réduit et présente une grande facilité d'emploi en même temps qu'elle permet de fixer le carrelage par le procédé de collage plus rapide et plus efficace, surtout lorsque la dimension des carreaux devient importante.

## Revendications

1. Sous-couche de liaison, apte notamment à être disposée entre une dalle ou support en béton ou béton précontraint et une surface de revêtement formée par les carreaux jointifs et juxtaposés d'un carrelage ou analogue, constituée par un matériau bitumineux (8) sur lequel est disposée une couche mince (10) d'un mortier de collage, sur laquelle est ensuite directement posé le carrelage (2), caractérisé en ce que le matériau bitumineux est un bitume fluxé présentant un faible module d'élasticité, propre à constituer une zone de rupture ou d'affaiblissement pour la transmission des contraintes de la dalle (1) vers le carrelage (2) et est revêtu sur sa face recevant la couche mince de mortier de collage d'une dispersion d'un granulé minéral (9), du type diorite, quartzite, silice ou analogue.

2. Sous-couche de liaison selon la revendication 1, caractérisée en ce que le bitume fluxé (8) comporte dans sa face venant au contact de la dalle de béton (1) une couche mince adhésive (11), facilitant sa liaison avec la surface de la dalle.

3. Sous-couche de liaison selon la revendication 2, caractérisée en ce que la couche mince adhésive (11) est revêtue d'un film de protection anti-adhérent en plastique, du type polyéthylène ou en papier siliconé, apte à être retiré de la couche d'adhésif avant application de la sous-couche de matériau bitumineux sur la dalle de béton.

4. Sous-couche de liaison, apte notamment à être disposée entre une dalle ou support en béton ou béton précontraint et une surface de revêtement formée par les carreaux jointifs et juxtaposés d'un carrelage ou analogue, constituée par un mortier de collage souple (12) incorporant une émulsion d'une résine polymérisable, caractérisée en ce que la résine contient en partie du ciment, permettant l'absorption de l'eau excédentaire dans la sous-couche par réaction d'hydratation.

5. Sous-couche de liaison selon la revendication 4,caractérisée en ce que la résine est un copolymère acrylovinylique.

## Claims

1. Connecting substrate capable of being arranged, in particular, between a concrete or prestressed concrete slab or base and a covering surface formed by the joined juxtaposed tiles of tiling or the like, consisting of a bituminous material (8) on which there is arranged a thin layer (10) of an adhesive mortar, on which the tiling (2) is then placed directly, characterised in that the bituminous material is a fluxed bitumen having a low modulus of elasticity capable of forming a breakage or weakened region for the transmission of stresses from the slab (1) to the tiling (2) and is covered on its face receiving the thin layer of adhesive mortar with a dispersion of mineral pellets (9) of the diorite, quartzite, silica or similar type.

2. Connecting substrate according to claim 1, characterised in that the fluxed bitumen (8) contains, in its face coming into contact with the concrete slab (1), a thin adhesive layer (11) facilitating its connection to the surface of the slab.

3. Connecting substrate according to claim 2, characterised in that the thin adhesive layer (11) is covered with a non-adhesive protective film of polyethylene-type plastic or of silicone-coated paper capable of being removed from the adhesive layer before application of the substrate of bituminous material to the concrete slab.

4. Connecting substrate capable of being arranged, in particular, between a concrete or prestressed concrete slab or base and a covering surface formed by the joined juxtaposed tiles of tiling or the like, consisting of a flexible adhesive mortar (12) incorporating an emulsion of a polymerisable resin, characterised in that the resin contains, in part, cement allowing the absorption of supernatant water in the substrate by a hydration reaction.

5. Connecting substrate according to claim 4, characterised in that the resin is an acrylovinyl copolymer.

## Patentansprüche

1. Verbindende Unterschicht, besonders geeignet zum Anbringen zwischen einer Decke, Träger- oder Bodenplatte aus Beton oder vorgespanntem Beton und einer aus aneinanderstoßenden und nebeneinander angeordneten Fliesen oder Platten gebildeten Deckfläche eines Platten- oder Fliesenbelages oder dergleichen, die aus einem Bitumenmaterial (8) besteht, auf dem eine dünne Schicht (10) eines Klebmörtels angeordnet ist, auf der anschließend direkt der Fliesen- oder Plattenbelag (2) verlegt wird, dadurch gekennzeichnet, daß das Bitumen-Material ein fließfähig gemachtes Bitumen mit einem niedrigen Elastizitätsmodul ist, das geeignet ist, eine Bruch- oder Schwächungszone für die Übertragung von Spannungen von der Decke (1) zum Fliesen- oder Plattenbelag (2) zu bilden und auf seiner die dünne Schicht von Klebmörtel aufnehmenden Fläche mit einer Dispersion eines körnigen Minerals (9) vom Typ Diorit, Quarzit, Kieselerde oder dergleichen beschichtet ist.

2. Verbindende Unterschicht nach Anspruch 1 dadurch gekennzeichnet, daß das fließfähig gemachte Bitumenmaterial (8) in seiner mit der Betondecke (1) in Berührung kommenden Fläche eine dünne Klebschicht (11) aufweist, die seine Verbindung mit der Oberfläche der Decke begünstigt.

3. Verbindende Unterschicht nach Anspruch 2, dadurch gekennzeichnet, daß die dünne Klebschicht (11) mit einem Antihaft-Schutzfilm aus Kunststoff vom Typ Polyethylen oder aus Papier mit Silicon-Beschichtung bedeckt ist, der von der Klebschicht vor dem Aufbringen der Unterschicht aus Bitumenmaterial auf die Betondecke abgezogen werden kann.

4. Verbindende Unterschicht, besonders geeignet zum Anbringen zwischen einer Decke, Trägerschicht oder Bodenplatte aus Beton oder vorgespanntem Beton und einer aus aneinanderstoßenden und nebeneinander angeordneten Fliesen oder Platten gebildeten Deckfläche eines Platten- oder Fliesenbelages oder dergleichen, die aus einem elastischen Klebmörtel (12) besteht, der eine Emulsion eines polymerisierbaren Harzes enthält, dadurch gekennzeichnet, daß das Harz einen Anteil Zement enthält, der die Absorption des überschüssigen Wassers in der Unterschicht durch Hydratationsreaktion ermöglicht.

5. Verbindende Unterschicht nach Anspruch 4, dadurch gekennzeichnet, daß das Harz ein Acrylovinyl-Copolymer ist.
